# DEMANDE DE BREVET EUROPEEN

(11) **EP 4 269 717 A1**
(43) Date de publication de la demande: **01.11.2023**
(21) Numéro de dépôt: 23156249.7
(22) Date de dépôt: 13.02.2023
(51) Int. Cl.: E04F 13/08

(54) **REVETEMENT DE FAÇADE COMPORTANT UN DISPOSITIF DE FIXATION**

(30) Priorité: 25.04.2022 FR 2203800
(71) Demandeur: Terreal, 92150 Suresnes (FR)
(72) Inventeur: LE BOT, Pierre, 31280 AIGREFEUILLE (FR); MALE, Philippe, 31500 TOULOUSE (FR); FAUCHER, Benoit, 31100 TOULOUSE (FR); JEZIERSKI, Jean Michel, 51390 GUEUX (FR)
(74) Mandataire: Loyer & Abello

(57) **Abrégé**

[L'invention concerne un revêtement de façade (3) pour bâtiment comprenant au moins un premier panneau de parement (4) et un deuxième panneau de parement (5), qui comportent :
- un corps principal (6),
- une portion supérieure (7) ; et
- une rainure (10) réalisée sur un bord inférieur,

dans lequel ledit revêtement de façade (3) comprend, en outre, au moins un dispositif de fixation (11) qui comporte :
- un corps de fixation (12) comprenant une première aile (13), une deuxième aile (14) et un crochet (15),
- un élément de fixation (18) ;

le dispositif de fixation (11) étant configuré de telle sorte que:
- la première aile (13) forme une surface de support supportant le bord inférieur du deuxième panneau de parement (5),
- le trou de fixation (17) est en regard de l'orifice de fixation (9),
- l'élément de fixation (18) traverse le trou de fixation (17) et l'orifice de fixation (9), et
- le crochet (15) est inséré dans la rainure (10) du deuxième panneau de parement (5).

## Description

### Domaine technique

L'invention se rapporte au domaine du bardage des bâtiments et concerne ainsi un revêtement de façade comprenant d'une part des panneaux de parement d'autre part des dispositifs de fixation, et un procédé de montage d'un tel revêtement.

### Arrière-plan technologique

Il est connu des revêtements de façade comportant une pluralité de panneaux de parement disposés les uns au-dessus des autres de sorte à former des colonnes de panneaux. Ces panneaux de parement sont fixés à une ossature d'une façade de bâtiment par divers moyens.

Dans certaines technologies, l'ossature comporte une pluralité de liteaux horizontaux en bois disposés parallèlement et une pluralité de rails métalliques verticaux fixés sur les liteaux. Les panneaux de parement sont ici fixés aux rails métalliques par plusieurs moyens de fixation, positionnés en partie supérieure et en partie inférieure des panneaux de parement, et venant se loger dans des orifices des rails. Ce type de technologie nécessite ainsi une ossature complexe et coûteuse qui rend difficile le montage.

Dans d'autres technologies, l'ossature comporte une pluralité de poutres verticales disposés parallèlement et une pluralité de rails métalliques horizontaux fixés sur les poutres verticales. Comme dans la technologie précédente, ce type de technologie nécessite une ossature complexe et coûteuse qui rend difficile le montage.

### Résumé

Une idée à la base de l'invention est de simplifier le montage de panneaux de parement.

Une autre idée à la base de l'invention est de réaliser des dispositifs de fixation pour panneau de parement alliant un bon maintien du panneau de parement et une simplification du montage.

Selon un mode de réalisation, l'invention fournit un revêtement de façade pour bâtiment comprenant au moins un premier panneau de parement et un deuxième panneau de parement, les premier et deuxième panneaux de parement étant destinés à être montés, dans une position de montage, sur une ossature comportant une pluralité de liteaux s'étendant dans une premier direction et définissant un premier plan, le deuxième panneau de parement étant disposé au-dessus du premier panneau de parement dans ladite position de montage,
dans lequel chacun des premier et deuxième panneaux de parement comporte :
- un corps principal,
- une portion supérieure qui fait saillie vers le haut depuis une extrémité supérieure du corps principal et qui comporte au moins un orifice de fixation, la portion supérieure du premier panneau de parement étant destinée à venir se positionner contre un premier liteau de la pluralité de liteaux dans la position de montage ; et
- une rainure réalisée sur un bord inférieur dudit premier ou deuxième panneau de parement,
dans lequel ledit revêtement de façade comprend, en outre, au moins un dispositif de fixation qui comporte :
- un corps de fixation comprenant une première aile, une deuxième aile reliée à la première aile et inclinée par rapport à la première aile et un crochet relié à la première aile ou à la deuxième aile, la deuxième aile comportant un trou de fixation,
- un élément de fixation apte à traverser l'orifice de fixation de la portion supérieure du premier panneau de parement et à traverser le trou de fixation de la deuxième aile afin de se fixer dans le premier liteau ;
le dispositif de fixation étant configuré de telle sorte que, dans la position de montage :
- la première aile forme une surface de support supportant le bord inférieur du deuxième panneau de parement,
- le trou de fixation de la deuxième aile est en regard de l'orifice de fixation du premier panneau de parement,
- l'élément de fixation traverse le trou de fixation de la deuxième aile et l'orifice de fixation de la portion supérieure du premier panneau de parement, et
- le crochet est inséré dans la rainure du deuxième panneau de parement pour retenir le deuxième panneau de parement par rapport au premier panneau de parement.

Grâce à ces caractéristiques, le montage des panneaux de parement est simplifié. En effet, les panneaux de parement sont directement fixés aux liteaux de l'ossature aux moyens de dispositifs de fixation sans nécessiter de rails métalliques additionnels. De plus, le dispositif de fixation permet de manière simple de combiner plusieurs fonctions. En effet, la première aile permet de servir de support au panneau de parement situé au-dessus du corps de fixation facilitant ainsi le positionnement et le montage. La deuxième aile permet de venir plaquer le panneau parement contre l'ossature au moyen de l'élément de fixation. Enfin, le crochet permet de retenir le panneau de parement situé au-dessus du corps de fixation de sorte à notamment augmenter la résistance aux efforts de dépression liés au vent.

L'élément de fixation est par exemple une vis ou un clou.

Selon des modes de réalisation, un tel revêtement de façade peut comporter une ou plusieurs des caractéristiques suivantes.

Selon un mode de réalisation, la première direction est une direction sensiblement horizontale, c'est-à-dire une direction inclinée d'un angle compris entre 80 et 100° avec la direction du champ de gravité terrestre.

Selon un mode de réalisation, le premier plan réalise un angle avec un plan vertical compris entre -10 et 10°, le plan vertical étant un plan contenant la direction du champ de gravité.

Selon un mode de réalisation, la deuxième aile et la première aile sont inclinées l'une par rapport à l'autre d'un angle compris entre 30 et 120°, de préférence égale à 90°.

Selon un mode de réalisation, chacun des premier et deuxième panneaux de parement est réalisé en terre cuite.

Selon un mode de réalisation, l'ossature est réalisée en bois, en matériau composite ou en métal.

Selon un mode de réalisation, le corps de fixation est réalisé dans un matériau métallique, par exemple de l'acier ou de l'aluminium.

Selon un mode de réalisation, le corps principal et la portion supérieure de chacun des premier et deuxième panneaux de parement est formé d'un seul tenant.

Selon un mode de réalisation, le dispositif de fixation est configuré de telle sorte que, dans la position de montage, la première aile s'étend dans un plan perpendiculaire au premier plan et repose sur une surface supérieure du premier liteau, la première aile comportant une dimension dans une deuxième direction normale au premier plan supérieure à une dimension dans la deuxième direction de la portion supérieure du premier panneau de parement.

Ainsi, le corps de fixation est disposé dans la position de montage simplement en prenant appui sur le premier liteau de sorte à faciliter le montage.

Selon un mode de réalisation, le corps de fixation comporte une troisième aile reliée à la première aile, le dispositif de fixation étant configuré de telle sorte que, dans la position de montage, le premier liteau et le premier panneau de parement sont maintenus entre la deuxième aile et la troisième aile et que la troisième aile est déformée élastiquement et exerce un effort de retour élastique plaquant le premier panneau de parement contre le premier liteau.

Ainsi, grâce à sa troisième aile, le corps de fixation présente une fonction de clip élastique de fixation de sorte à permettre une préfixation du premier panneau de parement avant l'utilisation de l'élément de fixation.

Selon un mode de réalisation, le deuxième panneau de parement comporte une portion inférieure reliée à une extrémité inférieure du corps principal, la portion inférieure faisant saillie vers le bas depuis le corps principal, la portion inférieure étant configurée pour recouvrir au moins partiellement la portion supérieure du premier panneau de parement dans la position de montage.

Selon un mode de réalisation, la rainure du deuxième panneau de parement est située sur un bord inférieur du corps principal ou sur un bord inférieur de la portion inférieure.

Selon un mode de réalisation, le corps principal de chacun des premier et deuxième panneaux de parement comporte une peau interne et une peau externe parallèle à la peau interne, la peau interne étant reliée à la peau externe par une structure alvéolaire.

Selon un mode de réalisation, le corps principal de chacun des premier et deuxième panneaux de parement comporte une peau interne et une peau externe espacée de la peau interne par une structure alvéolaire, la peau interne et la peau externe étant reliée à une extrémité inférieure du corps principal, la peau interne étant réalisée dans un plan incliné par rapport à la peau externe.

Selon un mode de réalisation, la portion supérieure est réalisée dans le prolongement de la peau interne.

Selon un mode de réalisation, la portion inférieure est réalisée dans le prolongement de la peau externe.

Selon un mode de réalisation, le corps de fixation est réalisé d'un seul tenant.

Selon un mode de réalisation, le corps de fixation est réalisé par pliage ou par extrusion.

Selon un mode de réalisation, le crochet est réalisé par pliage de deux couches du matériau constitutif du corps de fixation.

Selon un mode de réalisation, la partie du crochet logée dans la rainure présente une surface arrondie.

Selon un mode de réalisation, le dispositif de fixation est un premier dispositif de fixation, et le revêtement de façade comporte un troisième panneau de parement, le troisième panneau de parement étant disposé au-dessus du deuxième panneau de parement, et dans lequel le revêtement de façade comporte un deuxième dispositif de fixation identique au premier dispositif de fixation, le deuxième dispositif de fixation étant configuré de telle sorte que, dans la position de montage :
- la première aile du deuxième dispositif de fixation forme une surface de support supportant le bord inférieur du troisième panneau de parement,
- le trou de fixation de la deuxième aile du deuxième dispositif de fixation est en regard de l'orifice de fixation du deuxième panneau de parement,
- l'élément de fixation du deuxième dispositif de fixation traverse le trou de fixation de la deuxième aile du deuxième dispositif de fixation et l'orifice de fixation de la portion supérieure du deuxième panneau de parement, et
- le crochet du deuxième dispositif de fixation est inséré dans la rainure du troisième panneau de parement pour retenir le troisième panneau de parement par rapport au deuxième panneau de parement.

Selon un mode de réalisation, le premier panneau de parement, le deuxième panneau de parement, et optionnellement le troisième panneau de parement, sont identiques.

Selon un mode de réalisation, l'invention fournit aussi une façade de bâtiment comportant une ossature formée dans un premier plan qui comporte une pluralité de liteaux s'étendant selon une première direction, de préférence sensiblement horizontale, et un revêtement de façade précité, chacun des premier et deuxième panneaux de parement étant montés sur l'ossature.

Selon un mode de réalisation, l'invention fournit aussi un procédé de réalisation d'un revêtement de façade sur une façade de bâtiment, la façade de bâtiment comportant une ossature comportant une pluralité de liteaux s'étendant dans une premier direction et définissant un premier plan, dans lequel le procédé comprend les étapes suivantes :
- fournir un revêtement de façade précité,
- disposer le premier panneau de parement de sorte que la portion supérieure du premier panneau de parement soit située contre un premier liteau de l'ossature,
- disposer le corps de fixation de sorte que la deuxième aile repose contre la portion supérieure du premier panneau de parement et que le trou de fixation du corps de fixation soit situé en regard de l'orifice de fixation du premier panneau de parement,
- fixer le corps de fixation au premier liteau au moyen de l'élément de fixation de sorte à maintenir la portion supérieure du premier panneau de parement contre le premier liteau, l'élément de fixation traversant l'orifice de fixation et le trou de fixation et venant se loger dans le premier liteau,
- disposer le deuxième panneau de parement sur le corps de fixation et loger le crochet du corps de fixation dans la rainure du deuxième panneau de parement.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
[Fig. 1] La figure 1 représente une vue en perspective partielle d'un revêtement de façade monté sur une ossature d'une façade de bâtiment selon un premier mode de réalisation.
[Fig. 2] La figure 2 est une vue en coupe selon le plan P2 de la figure 1, représentant notamment un dispositif de fixation et deux panneaux de parement selon le premier mode de réalisation.
[Fig. 3] La figure 3 est une vue en perspective d'un corps de fixation selon le premier mode de réalisation.
[Fig. 4] La figure 4 est une vue en perspective d'un corps de fixation selon un deuxième mode de réalisation.
[Fig. 5] La figure 5 est une vue en perspective d'un corps de fixation selon un troisième mode de réalisation.
[Fig. 6] La figure 6 est une vue en coupe selon le même plan que la figure 2 pour un quatrième mode de réalisation.
[Fig. 7] La figure 7 est une vue en perspective d'un corps de fixation selon le quatrième mode de réalisation.
[Fig. 8] La figure 8 est une vue en perspective d'un corps de fixation selon un cinquième mode de réalisation.
[Fig. 9] La figure 9 est une vue en coupe selon le même plan que la figure 2 pour un sixième mode de réalisation.

### Description des modes de réalisation

Par convention, les termes « supérieur », « inférieur », « dessus », et « dessous » sont utilisés pour définir une position relative d'un élément ou d'une partie d'un élément par rapport à un autre dans une direction définie par le champ de gravité terrestre. Les termes « interne », « externe » sont utilisés pour définir une position relative d'un élément ou d'une partie d'un élément par rapport à un autre dans une direction définie par le bâtiment, un élément interne étant ainsi situé plus proche du bâtiment qu'un élément externe dans une position de montage.

L'invention concerne ainsi un revêtement de façade 3 pour habiller la façade d'un bâtiment. Dans les modes de réalisation décrits ci-après, l'exemple d'une façade située dans un plan verticale sera pris, c'est-à-dire un plan contenant la direction du champ de gravité terrestre. Toutefois, dans d'autres modes de réalisation non représentés, la façade pourrait être réalisée dans un plan incliné d'un angle non nul compris par exemple entre -10° et 10° par rapport au plan vertical.

La façade comporte une ossature 1 comprenant une pluralité de chevrons, non représentés, s'étendant dans une deuxième direction D2 verticale et parallèlement les uns aux autres ainsi qu'une pluralité de liteaux 2 s'étendant dans une première direction D1 horizontale ou sensiblement horizontale et parallèlement les uns aux autres, les liteaux 2 étant fixés sur les chevrons.

Le revêtement de façade 3 est fixé sur cette ossature 1 et comporte une pluralité de panneaux de parement 4, 5 qui sont agencés sous la forme de colonne de panneaux de parement avec, pour chaque colonne, des panneaux de parement 4, 5 disposés les uns au-dessus des autres dans la direction verticale. Les panneaux de parement 4, 5 sont fixés chacun de manière similaire. Dès lors pour des raisons de simplicité, seuls deux panneaux de parement 4, 5 d'une même colonne seront décrits dans la suite de la description.

Comme représenté notamment en figure 1, le revêtement de façade 3 comporte ainsi un premier panneau de parement 4 et un deuxième panneau de parement 5 situé au-dessus du premier panneau de parement 4.

Chaque panneau de parement 4, 5 comporte un corps principal 6, une portion supérieure 7 qui fait saillie vers le haut depuis une extrémité supérieure du corps principal 6, et avantageusement une portion inférieure 8 qui saillie vers le bas depuis une extrémité inférieure du corps principal 6. La portion supérieure 7 comporte de plus une pluralité d'orifices de fixation 9. Le corps principal 6 de chaque panneau de parement 4, 5 comporte une peau interne 19 plane, une peau externe 20 plane et une structure alvéolaire 21 espaçant la peau interne 19 et la peau externe 20.

Dans les modes de réalisation représentés, la peau interne 19 est parallèle à la peau externe 20, la portion supérieure 8 est réalisée dans le prolongement de la peau interne 19 et la portion inférieure 9 est réalisée dans le prolongement de la peau externe 20. Toutefois dans d'autres modes de réalisation non représentés, la peau interne 19 pourrait être inclinée par rapport à la peau externe 20 de sorte à se rejoindre à l'extrémité inférieure du corps principal 6.

Les panneaux de parement 4, 5 sont fixés au moyen de dispositifs de fixation 11 aux liteaux de l'ossature 1. Le dispositif de fixation 11 comporte un corps de fixation 12 muni d'un trou de fixation 17, et un élément de fixation 18, par exemple un clou ou une vis, venant traverser le trou de fixation 17. L'élément de fixation 18 traverse également un orifice de fixation 9 d'un panneau de parement 4, 5 pour se loger dans un liteau 2 afin de fixer le panneau de parement 4, 5 à l'ossature 1.

Dans la suite de la description, il va être décrit plusieurs modes de réalisation du dispositif de fixation 11. La position de montage désigne dans la description une position dans laquelle les panneaux de parement 4, 5 sont fixés à l'ossature 1 au moyen des dispositifs de fixation 11.

Les figures 1 à 3 représentent un premier mode de réalisation du dispositif de fixation 11. La figure 2 représente plus particulièrement le dispositif de fixation 11 permettant de fixer le premier panneau de parement 4 à un premier liteau 2, le dispositif de fixation 11, le premier panneau de parement 4 et le deuxième panneau de parement 5 étant disposés dans la position de montage.

Dans ce mode de réalisation, le corps de fixation 12 comporte une première aile 13 plane, une deuxième aile 14 plane située dans un plan perpendiculaire à la première aile 13, et un crochet 15 reliant la première aile 13 et la deuxième aile 14. De plus, comme visible en figure 3, la deuxième aile 14 présente un trou de fixation 17. Le trou de fixation 17 est avantageusement oblong afin de compenser les tolérances de fabrication sur la disposition des orifices de fixation 9 de la portion supérieure 8. Le crochet 15 est réalisé de sorte à faire saillie vers le haut par rapport à la première aile 13.

Dans la position de montage et comme visible en figure 2, la première aile 13 s'étend dans un plan horizontal et repose sur une surface supérieure du premier liteau 2. La deuxième aile 14 vient quant à elle se plaquer contre une surface externe de la portion supérieure 7 du premier panneau de parement 4 de sorte que le trou de fixation 17 soit situé en regard d'un des orifices de fixation 9 de la portion supérieure 8 du premier panneau de parement 4. Ainsi, la première aile 13 présente une dimension dans une troisième direction D3 supérieure à la dimension dans la troisième direction D3 de la portion supérieure 7 du premier panneau de parement 4. La troisième direction D3 est définie comme étant perpendiculaire à la première direction D1 et à la deuxième direction D2.

Dans un autre mode de réalisation non représenté, la première aile 13 pourrait ne pas reposer sur la surface supérieure du premier liteau 2 mais avoir une extrémité venant en contact d'une surface externe du premier liteau 2.

De plus comme représenté en figure 2, un bord inférieur du corps principal 6 du deuxième panneau de parement 5 présente une rainure 10 s'étendant dans la première direction D1 parallèlement au premier liteau 2. Ainsi, dans la position de montage, le crochet 15 du corps de fixation 12 est logé dans la rainure 10 du deuxième panneau de parement 5. La première aile 13 forme une surface de support supportant le bord inférieur du corps principal 6 du deuxième panneau de parement 5.

Le corps de fixation 12 du premier mode de réalisation est réalisé par pliage d'une tôle de sorte que la première aile 13, le crochet 15 et la deuxième aile 14 sont réalisés d'un seul tenant. De plus, dans ce mode de réalisation, le crochet 15 s'étend sur toute la dimension du corps de fixation 12 dans la première direction D1. Le crochet 15 est ici formé à l'aide de deux portions de la tôle initiale qui sont repliées l'une sur l'autre. La portion du crochet 15 située dans la rainure 10 présente une dimension dans la troisième direction D3 sensiblement égale à la dimension de la rainure 10 dans cette même direction, au jeu de montage près. De plus, la portion du crochet 15 située dans la rainure 10 présente une forme arrondie, ce qui permet d'éviter d'endommager les panneaux de parement 4, 5 notamment lorsqu'ils sont réalisés en terre cuite.

La figure 4 représente un deuxième mode de réalisation qui diffère du premier mode de réalisation dans la façon de plier la tôle du corps de fixation 12. En effet, dans ce mode de réalisation, la première aile 13 est directement reliée à une première extrémité de la deuxième aile 14 tandis que le crochet 15 se situe à une deuxième extrémité de la deuxième aile 14, le crochet 15 étant ainsi réalisé à une extrémité de la tôle initiale. Le crochet 15 est, comme dans le premier mode de réalisation, réalisé par deux portions de la tôle initiale repliée l'une sur l'autre afin d'augmenter l'épaisseur du corps de fixation 12 dans cette zone.

La figure 5 représente un troisième mode de réalisation qui diffère du premier mode de réalisation, notamment par le procédé de fabrication du corps de fixation 12. En effet, dans ce mode de réalisation, le corps de fixation 12 est réalisé par extrusion de sorte que la première aile 13 est reliée directement d'une part à la deuxième aile 14 et d'autre part au crochet 15.

Les figures 6 et 7 représentent un quatrième mode de réalisation qui diffère du premier mode de réalisation par la présence d'une troisième aile 16. En effet dans ce mode de réalisation, le corps de fixation 12 comporte une troisième aile 16 reliée directement à une extrémité de la première aile 13. Ainsi, dans la position de montage, le premier liteau 2 et le premier panneau de parement 4 sont maintenus entre la deuxième aile 14 et la troisième aile 16. De plus, la troisième aile 16 a également la fonction de clip de fixation car dans la position de montage la troisième aile 16 est déformée élastiquement et exerce un effort de retour élastique plaquant le premier panneau de parement 4 contre le premier liteau 2.

La figure 8 représente un cinquième mode de réalisation qui diffère du quatrième mode de réalisation par la conception de la deuxième aile 14 et du crochet 15. En effet, dans ce mode de réalisation, si la première aile 13 est réalisée sur toute la dimension du corps de fixation dans la première direction, ce n'est pas le cas de la deuxième aile 14 et du crochet 15. Le crochet 15 est ici formé de deux portions de crochet, et la deuxième aile 14 et les deux portions de crochet 15 sont reliées directement à la première aile 13 au niveau de la même extrémité de la première aile 13 de sorte que la deuxième aile 14 soit située entre les deux portions de crochet. La deuxième aile 14 est ainsi espacée de chaque portion de crochet par une découpe 23, et lors du pliage la deuxième aile 14 est pliée vers le bas tandis que les portions de crochet sont pliées vers le haut.

La figure 9 représente un sixième mode de réalisation qui diffère du quatrième mode de réalisation en ce que la rainure 10 est située à un autre emplacement du deuxième panneau de parement 5, le crochet 15 étant déplacé sur le corps de fixation 12 de manière correspondante. En effet, dans ce mode de réalisation, et contrairement aux autres modes de réalisation, la rainure 10 est réalisée sur un bord inférieur de la portion inférieure 8 du deuxième panneau de parement 5. En conséquence, la première aile 13 forme ici une surface de support supportant le bord inférieur de la portion inférieure 8 du deuxième panneau de parement 5 et n'est donc pas située dans le même plan que la surface supérieure du premier liteau 2. Ainsi, le crochet 15 est réalisé à une première extrémité de la première aile 13 tandis que la deuxième aile 14 est réalisée à une deuxième extrémité de la première aile 13. De plus, dans ce mode de réalisation, le corps de fixation 12 comporte une quatrième aile 24 qui est située contre la surface supérieure du premier liteau 2 dans la position de montage de sorte à relier la deuxième aile 14 à la troisième aile 16.

Dans d'autres modes de réalisation non représentés, des caractéristiques de plusieurs modes de réalisation pourraient être combinées dans la mesure où celles-ci sont compatibles. Par exemple, le premier mode de réalisation pourrait comporter un crochet en deux parties comme le cinquième mode de réalisation. Autre exemple, le troisième mode de réalisation pourrait comporter la troisième aile 16 des quatrième et cinquième modes de réalisation.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Revêtement de façade (3) pour bâtiment comprenant au moins un premier panneau de parement (4) et un deuxième panneau de parement (5), les premier et deuxième panneaux de parement étant destinés à être montés, dans une position de montage, sur une ossature (1) comportant une pluralité de liteaux s'étendant dans une première direction (D1) et définissant un premier plan, le deuxième panneau de parement (5) étant disposé au-dessus du premier panneau de parement (4) dans ladite position de montage,
dans lequel chacun des premier et deuxième panneaux de parement comporte :
- un corps principal (6),
- une portion supérieure (7) qui fait saillie vers le haut depuis une extrémité supérieure du corps principal (6) et qui comporte au moins un orifice de fixation (9), la portion supérieure (7) du premier panneau de parement (4) étant destinée à venir se positionner contre un premier liteau (2) de la pluralité de liteaux dans la position de montage ; et
- une rainure (10) réalisée sur un bord inférieur dudit premier ou deuxième panneau de parement (5),
dans lequel ledit revêtement de façade (3) comprend, en outre, au moins un dispositif de fixation (11) qui comporte :
- un corps de fixation (12) comprenant une première aile (13), une deuxième aile (14) reliée à la première aile (13) et inclinée par rapport à la première aile (13) et un crochet (15) relié à la première aile (13) ou à la deuxième aile (14), la deuxième aile (14) comportant un trou de fixation (17),
- un élément de fixation (18) apte à traverser l'orifice de fixation (9) de la portion supérieure (7) du premier panneau de parement (4) et à traverser le trou de fixation (17) de la deuxième aile (14) afin de se fixer dans le premier liteau (2) ;
le dispositif de fixation (11) étant configuré de telle sorte que, dans la position de montage :
- la première aile (13) forme une surface de support supportant le bord inférieur du deuxième panneau de parement (5),
- le trou de fixation (17) de la deuxième aile (14) est en regard de l'orifice de fixation (9) du premier panneau de parement (4),
- l'élément de fixation (18) traverse le trou de fixation (17) de la deuxième aile (14) et l'orifice de fixation (9) de la portion supérieure (7) du premier panneau de parement (4) , et
- le crochet (15) est inséré dans la rainure (10) du deuxième panneau de parement (5) pour retenir le deuxième panneau de parement (5) par rapport au premier panneau de parement (4).

2. Revêtement de façade (3) selon la revendication 1, dans lequel le corps principal (6) et la portion supérieure (7) de chacun des premier et deuxième panneaux de parement est formé d'un seul tenant.

3. Revêtement de façade (3) selon la revendication 1 ou la revendication 2, dans lequel le dispositif de fixation (11) est configuré de telle sorte que, dans la position de montage, la première aile (13) s'étend dans un plan perpendiculaire au premier plan et repose sur une surface supérieure du premier liteau (2), la première aile (13) comportant une dimension dans une deuxième direction normale au premier plan supérieure à une dimension dans la deuxième direction de la portion supérieure (7) du premier panneau de parement (4).

4. Revêtement de façade (3) selon l'une des revendications 1 à 3, dans lequel le corps de fixation (12) comporte une troisième aile (16) reliée à la première aile (13), le dispositif de fixation (11) étant configuré de telle sorte que, dans la position de montage, le premier liteau (2) et le premier panneau de parement (4) sont maintenus entre la deuxième aile (14) et la troisième aile (16) et que la troisième aile (16) est déformée élastiquement et exerce un effort de retour élastique plaquant le premier panneau de parement (4) contre le premier liteau (2).

5. Revêtement de façade (3) selon l'une des revendications 1 à 4, dans lequel le deuxième panneau de parement (5) comporte une portion inférieure (8) reliée à une extrémité inférieure du corps principal (6), la portion inférieure (8) faisant saillie vers le bas depuis le corps principal (6), la portion inférieure (8) étant configurée pour recouvrir au moins partiellement la portion supérieure (7) du premier panneau de parement (4) dans la position de montage.

6. Revêtement de façade (3) selon la revendication 5, dans lequel la rainure (10) du deuxième panneau de parement (5) est située sur un bord inférieur du corps principal (6) ou sur un bord inférieur de la portion inférieure (8).

7. Revêtement de façade (3) selon l'une des revendications 1 à 6, dans lequel le corps principal (6) de chacun des premier et deuxième panneaux de parement comporte une peau interne (19) et une peau externe (20) parallèle à la peau interne (19), la peau interne (19) étant reliée à la peau externe (20) par une structure alvéolaire (21), et dans lequel la portion supérieure (7) est réalisée dans le prolongement de la peau interne (19) tandis que la portion inférieure (8) est réalisée dans le prolongement de la peau externe (20).

8. Revêtement de façade (3) selon l'une des revendications 1 à 7, dans lequel le corps de fixation (12) est réalisé d'un seul tenant.

9. Revêtement de façade (3) selon l'une des revendications 1 à 8, dans lequel le corps de fixation (12) est réalisé par pliage ou par extrusion.

10. Revêtement de façade (3) selon l'une des revendications 1 à 9, dans lequel le dispositif de fixation (11) est un premier dispositif de fixation (11), et le revêtement de façade (3) comporte un troisième panneau de parement, le troisième panneau de parement étant disposé au-dessus du deuxième panneau de parement (5), et dans lequel le revêtement de façade (3) comporte un deuxième dispositif de fixation (11) identique au premier dispositif de fixation (11), le deuxième dispositif de fixation (11) étant configuré de telle sorte que, dans la position de montage :
- la première aile (13) du deuxième dispositif de fixation (11) forme une surface de support supportant le bord inférieur du troisième panneau de parement,
- le trou de fixation (17) de la deuxième aile (14) du deuxième dispositif de fixation (11) est en regard de l'orifice de fixation (9) du deuxième panneau de parement (5),
- l'élément de fixation (18) du deuxième dispositif de fixation (11) traverse le trou de fixation (17) de la deuxième aile (14) du deuxième dispositif de fixation (11) et l'orifice de fixation (9) de la portion supérieure (7) du deuxième panneau de parement (5), et
- le crochet (15) du deuxième dispositif de fixation (11) est inséré dans la rainure (10) du troisième panneau de parement pour retenir le troisième panneau de parement par rapport au deuxième panneau de parement (5).

11. Façade de bâtiment comportant une ossature (1) formée dans un premier plan qui comporte une pluralité de liteaux s'étendant selon une première direction, et un revêtement de façade (3) selon l'une des revendications 1 à 10, chacun des premier et deuxième panneaux de parement étant montés sur l'ossature (1).

12. Procédé de réalisation d'un revêtement de façade (3) sur une façade de bâtiment, la façade de bâtiment comportant une ossature (1) comportant une pluralité de liteaux s'étendant dans une première direction (D1) et définissant un premier plan, dans lequel le procédé comprend les étapes suivantes :
- fournir un revêtement de façade (3) selon l'une des revendication 1 à 10,
- disposer le premier panneau de parement (4) de sorte que la portion supérieure (7) du premier panneau de parement (4) soit située contre un premier liteau (2) de l'ossature (1),
- disposer le corps de fixation (12) de sorte que la deuxième aile (14) repose contre la portion supérieure (7) du premier panneau de parement (4) et que le trou de fixation (17) du corps de fixation (12) soit situé en regard de l'orifice de fixation (9) du premier panneau de parement (4),
- fixer le corps de fixation (12) au premier liteau (2) au moyen de l'élément de fixation (18) de sorte à maintenir la portion supérieure (7) du premier panneau de parement (4) contre le premier liteau (2), l'élément de fixation (18) traversant l'orifice de fixation (9) et le trou de fixation (17) et venant se loger dans le premier liteau (2),
- disposer le deuxième panneau de parement (5) sur le corps de fixation (12) et loger le crochet (15) du corps de fixation (12) dans la rainure (10) du deuxième panneau de parement (5).
